# EUROPÄISCHE PATENTSCHRIFT

(11) **EP 0 554 555 B1**
(45) Veröffentlichungstag und Bekanntmachung des Hinweises auf die Patenterteilung: **26.06.1996**
(21) Anmeldenummer: 92121591.9
(22) Anmeldetag: 18.12.1992
(51) Int. Cl.: B43M 17/00

(54) **Mehrteiliges Schreibtischset**
Multipart desk set
Jeu de bureau à pièces multiples

(30) Priorität: 04.02.1992 DE 4203043
(43) Veröffentlichungstag der Anmeldung: 11.08.1993
(73) Patentinhaber: Louis Leitz KG, D-70469 Stuttgart (DE)
(72) Erfinder: Würthner, Roland, W-7000 Stuttgart 70 (DE); Renner, Reinhard, W-7300 Esslingen (DE)
(74) Vertreter: Wolf, Eckhard, Dr.-Ing.

(56) Entgegenhaltungen:
- EP-A- 0 107 162
- EP-A- 0 380 429
- DE-U- 9 104 792
- US-A- 3 980 266
- US-A- 4 039 082
- US-A- 4 865 283
- US-A- 4 941 576

## Beschreibung

Die Erfindung betrifft ein mehrteiliges Schreibtischset mit einem auf einer ebenen Unterlage aufstellbaren Grundelement und mindestens einem im Abstand über dem Grundelement angeordneten Setelement der in den Patentansprüchen 1 und 15 angegebenen Gattung.

Es sind Schreibtischsets bekannt, die aus einer Mehrzahl von unabhängigen Setelementen, wie Federschale, Bleistiftköcher, Notizpapierbox, Schreibgeräte-Wanne, Briefkorb, Klammerspender, Klebebandabroller, Telefonplattform und dergleichen bestehen. Diese heutzutage meist als Spritzgußteile aus Kunststoff hergestellten Setelemente werden üblicherweise beliebig auf dem Schreibtisch verteilt angeordnet und nehmen dabei einen nicht unerheblichen Teil der zur Verfügung stehenden Schreibtischoberfläche ein.

Bei einem bekannten Schreibtischset der eingangs angegebenen Art (US-A-4941576) ist das Grundelement als Profilschiene mit einer sich längs des Grundelements erstreckenden, über einen mittigen Längsschlitz nach außen offenen, an den stirnseitigen Enden mit Enddeckeln verschlossenen Innenkammer ausgebildet. Die Setelemente werden dort bei abgenommenen Enddeckeln mit einem verbreiterten Fuß- oder Magazinteil stirnseitig in die Innenkammer eingeführt, so daß sie mit einem Kopfteil durch den Längsschlitz hindurchgreifen.

Ausgehend hiervon liegt der Erfindung die Aufgabe zugrunde, ein Schreibtischset zu entwickeln, das bei möglichst geringem Platzbedarf eine Vielzahl unterschiedlicher Schreibtischutensilien übersichtlich aufzunehmen vermag.

Zur Lösung dieser Aufgabe werden die in den Patentansprüchen 1 und 15 angegebenen Merkmalskombinationen vorgeschlagen. Weitere vorteilhafte Ausgestaltungen und Weiterbildungen der Erfindung ergeben sich aus den abhängigen Ansprüchen.

Die erfindungsgemäße Lösung geht von dem Gedanken aus, daß bei einer Anordnung der Elemente eines Schreibtischsets in mindestens zwei Etagen eine übersichtliche und leicht zugreifbare Aufbewahrung der verschiedensten Schreibtischutensilien bei geringst möglicher Beanspruchung der Nutzfläche eines Schreibtisches möglich ist.

Um dies zu erreichen, wird gemäß einer ersten Lösungsvariante, deren Grundelement einen sich längs des Grundelements erstreckenden, nach oben offenen Einsteckschlitz aufweist und deren Setelemente mit einer nach unten weisenden, vorzugsweise plattenförmigen Stecksäule lösbar in den Einsteckschlitz einsteckbar sind, vorgeschlagen, daß der Einsteckschlitz durch eine am rückwärtigen Rand des Grundelements angeformte Einsteckrinne mit schräg nach unten weisenden Flanken ausgebildet ist, die mit ihrem Bodenteil auf der Unterlage abstützbar ist.

Zweckmäßig weist das Grundelement eine im Bereich seiner Vorderkante auf der Unterlage abstützbare, schräg nach hinten ansteigende, vorzugsweise ebene Pultplatte auf. In diesem Falle kann bei der ersten Lösungsalternative der Einsteckschlitz durch eine am rückwärtigen Pultrand angeformte, nach oben und gegebenenfalls an den Stirnseiten offene, vorzugsweise geradlinige Rinne ausgebildet sein. Wenn die Flanken der Einsteckrinne im wesentlichen senkrecht zur Pultplattenebene ausgerichtet sind, stellt sich wegen der schräg auf der Schreibtischunterlage aufstehenden Pultplatte eine schräg nach vorn gerichtete Einsteckrichtung für die Einstecksäule der Setelemente ein. Um einen Kraftschluß beim Einsteckvorgang zu erhalten, schließen die zweckmäßig federelastisch gegeneinander aufspreizbaren Flanken der Einsteckrinne vorteilhafterweise einen vom Rinnengrund zum oberen Rand hin konvergierenden spitzen Winkel miteinander ein.

Eine besonders gute Standfestigkeit des Schreibtischsets wird dadurch erzielt, daß das Grundelement mindestens ein über die Vorderkante seiner Pultplatte schräg nach vorn überstehendes und mit der Pultplatte einen stumpfen Winkel einschließendes Fußteil aufweist. Zweckmäßig sind zwei im Abstand voneinander, vorzugsweise im Bereich der vorderkantenseitigen Ecken der Pultplatte angeordnete Fußteile dieser Art vorgesehen. Diese Fußteile haben aufgrund ihrer schrägen Anstellung zur Pultplatte zusätzlich den Vorteil, daß die Pultplatte zur Aufnahme von Schriftgut im Sinne eines Briefkorbs verwendet werden kann.

Grundsätzlich ist es jedoch auch möglich, in der Pultplatte des Grundelements mindestens eine gegebenenfalls mit Trennwänden versehene schalenförmige Vertiefung vorzusehen, die zur Aufnahme diverser Schreibtischutensilien, wie Schreibgeräte oder Notizpapierblätter, geeignet ist. Auch die Einsteckrinne kann einer Mehrfachnutzung zugeführt werden, wenn mindestens eine der Flanken in Längserstreckung der Einsteckrinne zumindest abschnittsweise wellenförmig ausgebildet ist und dadurch Mulden zur stehenden Aufnahme von Schreibgeräten bildet. Weiter kann die Einsteckrinne von oben her mit einem Abdeckstreifen verschlossen werden, der gegebenenfalls mit Bohrungen zur Aufnahme von Schreibgeräten versehen sein kann.

Die erfindungsgemäßen Grundelemente können in einfacher Weise durch in die zugehörigen Einsteckrinnen überlappend eingreifende Einstecksäulen oder Einsteckzungen, Abdeck- oder Verbindungsstreifen paarweise miteinander verbunden werden.

Wegen der schrägen Anordnung der Pultplatte des Grundelements weist das Setelement zweckmäßig einen Boden auf, der mit der Einstecksäule oder -zunge einen stumpfen Winkel einschließt. Entsprechend schließt der Boden des mit seiner Einstecksäule im Einsteckschlitz verankerten Setelements mit der Pultplatte des Grundelements einen nach vorne divergierenden spitzen Winkel ein. Das Setelement kann beispielsweise als ebene oder gewellte Plattform, als Schale oder als Köcher ausgebildet werden.

Eine zweite Lösungsvariante der Erfindung sieht vor, daß am Grundelement im Bereich des rückwärtigen Randes eine zylindrische Tragsäule angeordnet ist, die mindestens einen sich im Abstand vom Grundelement über einen Teil des Säulenumfangs erstreckenden Einsteckschlitz aufweist, in den das Setelement mit einer seitlich überstehenden Einsteckzunge lösbar einsteckbar ist.

Die Tragsäule weist dabei vorteilhafterweise mehrere, in unterschiedlichem Abstand vom Grundelement angeordnete und/oder mindestens zwei in gleichem Abstand vom Grundelement über den Säulenumfang verteilt angeordnete Einsteckschlitze auf, die einen variablen Aufbau des erfindungsgemäßen Schreibtischsets ermöglichen.

Zusätzlich kann die Tragsäule um ihre Achse drehbar am Grundelement angeordnet werden, wozu vorteilhafterweise ein im Bereich des rückwärtigen Pultrandes angeordneter oder angeformter, nach oben weisender Zylinderzapfen vorgesehen werden kann, auf dem die Tragsäule von oben her aufsteckbar ist. Eine weitere Variationsmöglichkeit beim Aufbau des Schreibtischsets wird dadurch ermöglicht, daß die Tragsäule aus mehreren, fluchtend miteinander zusammengesetzten, vorzugsweise gegeneinander verdrehbaren Zylinderteilen besteht und daß zumindest an einem der Zylinderteile im Abstand über dem Grundelement ein vorzugsweise als Plattform oder als Schale ausgebildetes Setelement angeordnet oder angeformt ist.

Die Einsteckzungen der Setelemente können durch einen seitlich am Setelement überstehenden flanschartigen Rand gebildet werden, der zweckmäßig im Bereich der Oberkante des Setelements angeordnet ist.

Eine zusätzliche formschlüssige Verbindung wird dadurch erzielt, daß in dem Einsteckschlitz mindestens ein als Rastrippe oder Rastnocken ausgebildetes Rastorgan für ein an der Einstecksäule bzw. -zunge angeordnetes Rastorgan angeformt ist.

Im folgenden wird die Erfindung anhand einiger in der Zeichnung in schematischer Weise dargestellter Ausführungsbeispiele näher erläutert. Es zeigen
- Fig. 1: eine schaubildliche Vorderansicht eines Schreibtischsets mit zweiteiligem Grundelement;
- Fig. 2: eine schaubildliche Rückseitenansicht des Schreibtischsets nach Fig. 1;
- Fig. 3: eine Seitenansicht des Schreibtischsets nach Fig. 1;
- Fig. 4: einen Ausschnitt aus einer Grundplatte mit Einsteckrille und gelochter Abdeckschiene;
- Fig. 5: eine schaubildliche Rückseitenansicht eines Schreibtischsets mit Tragsäule;
- Fig. 6: eine Seitenansicht des Schreibtischsets nach Fig. 5.

Das in den Fig. 1 bis 4 gezeigte Schreibtischset besteht im wesentlichen aus einem oder zwei auf einer Unterlage, beispielsweise einem Schreibtisch, aufstellbaren Grundelementen 10,10' sowie einem oder mehreren Setelementen 12, die mittels einer nach unten weisenden plattenförmigen Stecksäule 14 in einer nach oben offenen Einsteckrinne 16 des einen oder anderen Grundelements 10,10' lösbar verankert sind. Die Einsteckrinne 16 ist jeweils am rückwärigen Pultrand 18 des Grundelements 10,10' so angeformt, daß ihre Flanken 20 etwa senkrecht zur Ebene der Pultplatte 22 ausgerichtet sind und ihr Bodenteil 24 auf der Unterlage aufsteht. Da die Pultplatte 22 andererseits mit ihrer Vorderkante 26 und den daran angeformten, schräg nach vorne weisenden Fußteilen 28 unmittelbar auf der Unterlage aufsteht, steigt die Pultplatte 22 von der Vorderkante 26 zum rückwärtigen Pultrand 18 hin schräg an, mit der Folge, daß auch die Flanken 20 der Einsteckrinne 16 schräg nach vorne oben weisen. Als Folge davon schließt der im wesentlichen horizontal ausgerichtete Boden 30 des Setelements 12 mit der Pultplatte 22 einen spitzen Winkel und mit seiner plattenförmigen Stecksäule 14 einen stumpfen Winkel ein. Die dem rückwärtigen Pultrand 18 zugewandte Rillenflanke 20 des Grundelements 10 weist einen in Längsrichtung wellenförmigen Abschnitt 32 auf, der zur formschlüssigen Aufnahme von stehenden Schreibgeräten geeignet ist. Wie aus Fig. 4 zu ersehen ist, kann die Einsteckrinne 16 von oben her mit einer Abdeckschiene 34 teilweise oder ganz verschlossen werden. In der Abdeckschiene 34 können Bohrungen 36 zur formschlüssigen Aufnahme von stehenden Schreibgeräten vorgesehen werden.

Bei dem in Fig. 1 gezeigten Ausführungsbeispiel weist das Grundelement 10' eine wannenartige Vertiefung 38 auf, die zusätzlich durch Trennwände 40 in verschiedene Bereiche zur Aufnahme unterschiedlicher Schreibtischutensilien unterteilt ist.

In Fig. 5 und 6 ist ein gegenüber Fig. 1 bis 4 abgewandeltes Ausführungsbeispiel eines Schreibtischsets dargestellt. Das pult- oder wannenförmige Grundelement 10'' weist dort im mittleren Bereich seines rückwärtigen Pultrandes 18 eine zylindrische Tragsäule 50 auf, die aus drei Zylinderteilen 52,54,56 zusammengesetzt ist. Der untere Zylinderteil 52 ist am Grundelement 10'' angeformt und der auf den unteren Zylinderteil aufgesteckte und gegenüber diesem um die Zylinderachse verdrehbare mittlere Zylinderteil 54 ist einstückig mit einer flachen, beispielsweise als Briefkorb dienenden Schale 58 verbunden, während der obere Zylinderteil 56 mehrere, sich über einen Teil seines Umfangs erstreckende Einsteckschlitze 60 aufweist, in die Setelemente 12',12'' mit seitlich überstehenden Einsteckzungen 62 in unterschiedlichen Ausrichtungen und in verschiedenen Abständen vom Grundelement einsteckbar sind. Die Verstärkungsrippen 64,66 sorgen auch bei relativ dünnwandiger Ausbildung des Grundelements 10'', der Flachschale 58 und der Tragsäule 50 für eine ausreichende Formstabilität des Schreibtischsets. Die Löcher 68 in den Versteifungsrippen 64 eignen sich zudem zur formschlüssigen Aufnahme eines senkrecht stehenden Schreibgeräts.

Zusammenfassend ist folgendes festzustellen: Die Erfindung bezieht sich auf ein Schreibtischset, das u.a. eine Federschale, einen Bleistiftköcher, eine Notizpapierbox, eine Wanne für Schreibgeräte, einen Briefkorb, einen Klammerspender, eine Telefonplattform oder dergleichen als Setelemente enthalten kann. Um eine platzsparende und übersichtliche Anordnung der die Schreibtischutensilien aufnehmenden Setelemente zu gewährleisten, wird gemäß der Erfindung vorgeschlagen, daß mindestens ein auf einer ebenen Unterlage aufstellbares, vorzugsweise pultartiges oder wannenartiges Grundelement 10,10' und mindestens ein im Abstand über dem Grundelement angeordnetes Setelement 12 vorgesehen ist. Am Grundelement 10,10' ist längs des rückwärtigen Pultrandes 18 eine nach oben offene Einsteckrinne angeformt, in die die Setelemente 12 mit einer plattenförmigen Einstecksäule 14 lösbar einsteckbar sind.

## Patentansprüche

1. Mehrteiliges Schreibtischset mit einem auf einer ebenen Unterlage aufstellbaren Grundelement (10, 10'), einem sich längs des Grundelements erstreckenden, nach oben offenen Einsteckschlitz (16) und mindestens einem im Abstand über dem Grundelement (10,10') angeordneten und mit einer nach unten weisenden, vorzugsweise plattenförmigen Stecksäule lösbar in den Einsteckschlitz einsteckbaren Setelement, **dadurch gekennzeichnet**, daß der Einsteckschlitz (16) durch eine am rückwärtigen Rand (18) des Grundelements (10,10') angeformte Einsteckrinne mit schräg nach unten weisenden Flanken (20) ausgebildet ist, die mit ihrem Bodenteil (24) auf der Unterlage abstützbar ist.

2. Schreibtischset nach Anspruch 1, **dadurch gekennzeichnet**, daß das Grundelement (10,10') eine im Bereich seiner Vorderkante (26) auf der Unterlage abstützbare, schräg nach hinten ansteigende, vorzugsweise ebene Pultplatte (22) aufweist.

3. Schreibtischset nach Anspruch 2, **dadurch gekennzeichnet**, daß die Flanken (20) der Einsteckrinne (16) im wesentlichen senkrecht zur Pultplattenebene (22) ausgerichtet sind.

4. Schreibtischset nach einem der Ansprüche 1 bis 3, **dadurch gekennzeichnet**, daß die Flanken (20) der Einsteckrinne (16) einen vom Bodenteil (24) zum oberen Rand hin konvergierend spitzen Winkel miteinander einschließen.

5. Schreibtischset nach einem der Ansprüche 1 bis 4, **dadurch gekennzeichnet**, daß die Flanken (20) der Einsteckrinne (16) federelastisch gegeneinander aufspreizbar sind.

6. Schreibtischset nach einem der Ansprüche 2 bis 5, **gekennzeichnet durch** mindestens ein über die Vorderkante (26) der Pultplatte (22) des Grundelements (10,10') schräg nach vorn überstehendes, und mit der Pultplatte (22) einen stumpfen Winkel einschließendes Fußteil (28).

7. Schreibtischset nach Anspruch 6, **gekennzeichnet durch** zwei im Abstand voneinander, vorzugsweise im Bereich der vorderseitigen Ecken der Pultplatte (22) angeordnete Fußteile (28).

8. Schreibtischset nach einem der Ansprüche 2 bis 7, **dadurch gekennzeichnet**, daß die Pultplatte (22) mindestens eine gegebenenfalls mit Trennwänden (40) versehene wannenartige Vertiefung (38) aufweist.

9. Schreibtischset nach einem der Ansprüche 1 bis 8, **dadurch gekennzeichnet**, daß mindestens eine der Flanken (20) in Längserstreckung der Einsteckrinne (16) zumindest abschnittsweise wellenförmig (32) ausgebildet ist.

10. Schreibtischset nach einem der Ansprüche 1 bis 9, **gekennzeichnet durch** mindestens eine in der Einsteckrinne (16) von oben her einsteckbare, gegebenenfalls mit Bohrungen (36) zur Aufnahme von Schreibgeräten versehene Abdeckschiene (34).

11. Schreibtischset nach einem der Ansprüche 1 bis 10, **dadurch gekennzeichnet**, daß mindestens zwei Grundelemente (10,10') durch in die zugehörigen Einsteckrinnen (16) überlappend eingreifende Einstecksäulen, Einsteckzungen, Abdeck- oder Verbindungsschienen paarweise miteinander verbindbar sind.

12. Schreibtischset nach einem der Ansprüche 1 bis 11, **dadurch gekennzeichnet**, daß das Setelement (12) einen Boden (30) aufweist, der mit der Einstecksäule (14) einen stumpfen Winkel einschließt.

13. Schreibtischset nach einem der Ansprüche 1 bis 12, **dadurch gekennzeichnet**, daß der Boden (30) des Setelements (12,12') mit der Pultplatte (22) des Grundelements (10,10'') einen nach vorne divergierenden spitzen Winkel einschließt.

14. Schreibtischset nach einem der Ansprüche 1 bis 13, **dadurch gekennzeichnet**, daß das Setelement (12,12') als ebene oder gewellte Plattform, als Schale oder als Köcher ausgebildet ist.

15. Mehrteiliges Schreibstischset mit einem auf einer ebenen Unterlage aufstellbaren, vorzugsweise pultartigen oder wannenartigen Grundelement (10'') und mindestens einem im Abstand über dem Grundelement angeordneten Setelement (12',12''), **gekennzeichnet durch** eine im Bereich des rückwärtigen Randes des Grundelements (10'') angeordnete zylindrische Tragsäule (50), die mindestens einen sich im Abstand vom Grundelement (10'') über einen Teil des Säulenumfangs erstreckenden Einsteckschlitz (60) aufweist, in den das Setelement (12',12'') mit einer seitlich überstehenden Einsteckzunge (62) lösbar einsteckbar ist.

16. Schreibtischset nach Anspruch 15, **dadurch gekennzeichnet**, daß die Tragsäule (50) mehrere in unterschiedlichem Abstand vom Grundelement (10'') angeordnete Einsteckschlitze (60) aufweist.

17. Schreibtischset nach einem der Ansprüche 15 oder 16, **dadurch gekennzeichnet**, daß die Tragsäule (50) mindestens zwei in gleichem Abstand vom Grundelement (10'') über den Säulenumfang verteilt angeordnete Einsteckschlitze (60) aufweist.

18. Schreibtischset nach einem der Ansprüche 15 bis 17, **dadurch gekennzeichnet**, daß die Tragsäule (50) um ihre Achse drehbar am Grundelement (10'') angeordnet ist.

19. Schreibtischset nach einem der Ansprüche 15 bis 18, **gekennzeichnet durch** einen im Bereich des rückwärtigen Grundelementrandes (18) angeordneten oder angeformten, nach oben weisenden Zylinderteil (52), auf den die Tragsäule (50) oder weitere, die Tragsäule bildende Zylinderteile (54,56) von oben her aufgesteckt sind.

20. Schreibtischset nach einem der Ansprüche 15 bis 19, **dadurch gekennzeichnet**, daß die Einsteckzunge (62) des Setelements (12') durch einen seitlich am Setelement (12') überstehenden, flanschartigen Rand gebildet ist.

21. Schreibtischset nach Anspruch 20, **dadurch gekennzeichnet**, daß der flanschartige Rand (62) im Bereich der Oberkante des Setelements (12') angeordnet ist.

22. Schreibtischset nach einem der Ansprüche 15 bis 21, **dadurch gekennzeichnet**, daß die Tragsäule (50) aus mehreren fluchtend zusammengesetzten, vorzugsweise gegeneinander verdrehbaren Zylinderteilen besteht, und daß zumindest an einem der Zylinderteile (54) im Abstand über dem Grundelement (10'') ein vorzugsweise als Plattform oder als Schale ausgebildetes Setelement (58) angeordnet oder angeformt ist.

23. Schreibtischset nach einem der Ansprüche 1 bis 22, **dadurch gekennzeichnet**, daß in dem Einsteckschlitz (16,60) mindestens ein als Rastrippe oder -nocken ausgebildetes Rastorgan für ein an der Einstecksäule (14) oder Einsteckzunge (62) angeordnetes Rastorgan angeformt ist.

## Claims

1. Multi-part desk set having a base element (10, 10') placeable on a flat supporting surface, an upwardly open insertion slot (16) extending along the base element and at least one set element disposed at a distance above the base element (10, 10') and detachably insertable into the insertion slot by means of a downwardly directed, preferably plate-shaped insertion column, **characterized in that** the insertion slot (16) takes the form of an insertion channel, which is formed at the back edge (18) of the base element (10, 10'), has obliquely downward-directed flanks (20) and is supportable by means of its base part (24) on the supporting surface.

2. Desk set according to claim 1, **characterized in that** the base element (10, 10') comprises a preferably flat desk plate (22), which is supportable in the region of its front edge (26) on the supporting surface and slopes up towards the back.

3. Desk set according to claim 2, **characterized in that** the flanks (20) of the insertion channel (16) are aligned substantially at right angles to the desk plate plane (22).

4. Desk set according to one of claims 1 to 3, **characterized in that** the flanks (20) of the insertion channel (16) together form an acute angle converging from the base part (24) towards the top edge.

5. Desk set according to one of claims 1 to 4, **characterized in that** the flanks (20) of the insertion channel (16) are capable of spreading resiliently apart from one another.

6. Desk set according to one of claims 2 to 5, **characterized by** at least one foot part (28), which projects obliquely in a forward direction from the front edge (26) of the desk plate (22) of the base element (10, 10') and forms an obtuse angle with the desk plate (22).

7. Desk set according to claim 6, **characterized by** two foot parts (28) which are disposed at a distance from one another, preferably in the region of the front corners of the desk plate (22).

8. Desk set according to one of claims 2 to 7, **characterized in that** the desk plate (22) comprises at least one trough-like recess (38) which is possibly provided with partition walls (40).

9. Desk set according to one of claims 1 to 8, **characterized in that** at least one of the flanks (20) in a longitudinal extension of the insertion channel (16) is at least in sections of an undulating construction (32).

10. Desk set according to one of claims 1 to 9, **characterized by** at least one cover rail (34) which is insertable from above into the insertion channel (16) and is possibly provided with holes (36) for receiving writing implements.

11. Desk set according to one of claims 1 to 10, **characterized in that** at least two base elements (10, 10') are connectable as a pair to one another by means of insertion columns, insertion tongues, cover rails or connecting rails which engage in an overlapping manner into the associated insertion channels (16).

12. Desk set according to one of claims 1 to 11, **characterized in that** the set element (12) comprises a base (30) which forms an obtuse angle with the insertion column (14).

13. Desk set according to one of claims 1 to 12, **characterized in that** the base (30) of the set element (12, 12') forms with the desk plate (22) of the base element (10, 10') an acute angle which diverges in a forward direction.

14. Desk set according to one of claims 1 to 13, **characterized in that** the set element (12, 12') takes the form of a flat or undulating platform, a tray or a holder.

15. Multi-part desk set having a preferably desk-like or trough-like base element (10'') placeable onto a flat supporting surface, and having at least one set element (12', 12'') disposed at a distance above the base element, **characterized by** a cylindrical supporting column (50), which is disposed in the region of the back edge of the base element (10'') and comprises at least one insertion slot (60), which extends at a distance from the base element (10'') over part of the column periphery and into which the set element (12', 12'') is detachably insertable by means of a laterally projecting insertion tongue (62).

16. Desk set according to claim 15, **characterized in that** the supporting column (50) comprises a plurality of insertion slots (60) disposed at differing distances from the base element (10'').

17. Desk set according to one of claims 15 or 16, **characterized in that** the supporting column (50) comprises at least two insertion slots (60) distributed over the column periphery at an equal distance from the base element (10'').

18. Desk set according to one of claims 15 to 17, **characterized in that** the supporting column (50) is disposed so as to be rotatable about its axis on the base element (10'').

19. Desk set according to one of claims 15 to 18, **characterized by** an upwardly directed cylinder part (52), which is disposed or formed in the region of the back edge (18) of the base element and onto which the supporting column (50) or further cylinder parts (54, 56) forming the supporting column are mounted from above.

20. Desk set according to one of claims 15 to 19, **characterized in that** the insertion tongue (62) of the set element (12') is formed by a flange-like edge projecting laterally from the set element (12').

21. Desk set according to claim 20, **characterized in that** the flange-like edge (62) is disposed in the region of the top edge of the set element (12').

22. Desk set according to one of claims 15 to 21, **characterized in that** the supporting column (50) comprises a plurality of cylinder parts, which are assembled in an aligned manner and are preferably rotatable relative to one another, and that a set element (58) preferably in the form of a platform or tray is disposed or formed on at least one of the cylinder parts (54) at a distance above the base element (10'').

23. Desk set according to one of claims 1 to 22, **characterized in that** at least one detent element in the form of a detent rib or detent cam is formed in the insertion slot (16, 60) for a detent element disposed on the insertion column (14) or insertion tongue (62).

## Revendications

1. Jeu de bureau à pièces multiples avec un élément de base (10, 10') pouvant être placé sur un support plan, avec une fente d'insertion (16) ouverte vers le haut, s'étendant le long de l'élément de base, et avec un élément de jeu, au moins, disposé à distance sur l'élément de base (10, 10') et pouvant être emmanché d'une manière amovible dans la fente d'insertion par une colonne en forme de plaque de préférence, dirigée vers le bas, caractérisé en ce que la fente d'insertion (16) est réalisée par une gorge, conformée sur le bord arrière (18) de l'élément de base (10, 10'), munie de flancs (20) dirigés en oblique vers le bas, et pouvant s'appuyer par sa partie de fond (24) sur le support.

2. Jeu de bureau suivant la revendication 1, caractérisé en ce que l'élément de base (10, 10') présente une plaque de pupitre (22), plane de préférence, s'élevant en oblique vers l'arrière, et pouvant s'appuyer dans la zone de son bord avant (26) sur le support.

3. Jeu de bureau suivant la revendication 2, caractérisé en ce que les flancs (20) de la gorge d' insertion (16) sont essentiellement dirigés à la perpendiculaire du plan de la plaque de pupitre (22).

4. Jeu de bureau suivant l'une des revendications 1 à 3, caractérisé en ce que les flancs (20) de la gorge d'insertion (16) forment entre eux un angle aigu, convergent de la partie de fond (24) en direction du bord supérieur.

5. Jeu de bureau suivant l'une des revendications 1 à 4, caractérisé en ce que les flancs (20) de la gorge d'insertion (16) peuvent s'écarter l'un de l'autre par élasticité.

6. Jeu de bureau suivant l'une des revendications 2 à 5, caractérisé par une partie de pied (28), au moins, dépassant en oblique vers l'avant du bord avant (26) de la plaque de pupitre (22) de l'élément de base (10, 10'), et formant un angle obtus avec la plaque de pupitre (22).

7. Jeu de bureau suivant la revendication 6, caractérisé par deux parties de pied (28) disposées à distance l'une de l'autre, dans la zone des coins côté avant de la plaque de pupitre (22) de préférence.

8. Jeu de bureau suivant l'une des revendications 2 à 7, caractérisé en ce que la plaque de pupitre (22) présente une cavité (38), au moins, en forme de bac, éventuellement munie de cloisons (40).

9. Jeu de bureau suivant l'une des revendications 1 à 8, caractérisé en ce que l'un au moins des flancs (20) est réalisé en forme d'ondes (32), par sections du moins, dans l'étendue longitudinale de la gorge d'insertion (16).

10. Jeu de bureau suivant l'une des revendications 1 à 9, caractérisé par un rail de couverture (34), au moins, pouvant être emmanché à partir du haut dans la gorge d'insertion (16), et éventuellement muni de trous (36) pour recevoir un nécessaire de bureau.

11. Jeu de bureau suivant l'une des revendications 1 à 10, caractérisé en ce que deux éléments de base (10, 10'), au moins, peuvent être mutuellement assemblés par paires par des colonnes d'emmanchement, languettes d'insertion, rails de couverture ou de jonction, qui s'engagent en se chevauchant dans les gorges d'insertion (16) correspondantes.

12. Jeu de bureau suivant l'une des revendications 1 à 11, caractérisé en ce que l'élément de jeu (12) présente un fond (30), qui forme un angle obtus avec la colonne d'emmanchement (14).

13. Jeu de bureau suivant l'une des revendications 1 à 12, caractérisé en ce que le fond (30) de l'élément de jeu (12, 12') forme un angle aigu, divergent vers l'avant, avec la plaque de pupitre (22) de l'élément de base (10, 10').

14. Jeu de bureau suivant l'une des revendications 1 à 13, caractérisé en ce que l'élément de jeu (12, 12') est réalisé sous forme de plate-forme plane ou ondulée, sous forme de coque ou de rangement tubulaire.

15. Jeu de bureau à pièces multiples, avec un élément de base (10'') en forme de bac ou de pupitre de préférence, pouvant être placé sur un support plan, et avec un élément de jeu (12', 12''), au moins, disposé à distance sur l'élément de base, caractérisé par une colonne-support (50) cylindrique, disposée dans la zone du bord arrière de l'élément de base (10''), et présentant une fente d'insertion (60), au moins, s'étendant à distance de l'élément de base (10'') sur une partie du pourtour de la colonne, fente dans laquelle l'élément de jeu (12', 12'') peut être emmanché d'une manière amovible par une languette d'insertion (62) en saillie latérale.

16. Jeu de bureau suivant la revendication 15, caractérisé en ce que la colonne-support (50) présente plusieurs fentes d'insertion (60), disposées à différentes distances de l'élément de base (10'').

17. Jeu de bureau suivant l'une des revendications 15 ou 16, caractérisé en ce que la colonne-support (50) présente deux fentes d'insertion (60), au moins, réparties sur le pourtour de la colonne à distance égale de l'élément de base (10'').

18. Jeu de bureau suivant l'une des revendications 15 à 17, caractérisé en ce que la colonne-support (50) est disposée sur l'élément de base (10'') avec une possibilité de rotation autour de son axe.

19. Jeu de bureau suivant l'une des revendications 15 à 18, caractérisé par une partie cylindrique (52) dirigée vers le haut, disposée ou conformée dans la zone du bord arrière (18) de l'élément de base, et sur laquelle la colonne-support (50), ou d'autres parties cylindriques (54, 56) formant la colonne-support, peuvent être emmanchées à partir du haut.

20. Jeu de bureau suivant l'une des revendications 15 à 19, caractérisé en ce que la languette d' insertion (62) de l'élément de jeu (12') est formée par un bord en forme de bride, dépassant latéralement de l'élément de jeu (12').

21. Jeu de bureau suivant la revendication 20, caractérisé en ce que le bord (62) en forme de bride est disposé dans la zone du bord supérieur de l'élément de jeu (12').

22. Jeu de bureau suivant l'une des revendications 15 à 21, caractérisé en ce que la colonne-support (50) se compose de plusieurs parties cylindriques assemblées et alignées, pouvant tourner les unes par rapport aux autres de préférence, et en ce qu'un élément de jeu (58), réalisé sous forme de plate-forme ou de coque de préférence, est disposé ou conformé sur l'une des parties cylindriques (54), au moins, à distance et au-dessus de l'élément de base (10'').

23. Jeu de bureau suivant l'une des revendications 1 à 22, caractérisé en ce qu'un organe d'arrêt, au moins, réalisé sous forme de nervure ou d'ergot dans la fente d'insertion (16, 60), est conformé pour un organe d'arrêt, disposé sur la colonne d'emmanchement (14) ou sur la languette d'insertion (62).
